# EUROPÄISCHE PATENTSCHRIFT

(11) **EP 1 125 740 B1**
(45) Veröffentlichungstag und Bekanntmachung des Hinweises auf die Patenterteilung: **24.09.2003**
(21) Anmeldenummer: 00102950.3
(22) Anmeldetag: 14.02.2000
(51) Int. Cl.: B41F 35/00

(54) **Verfahren und Anordnung zum Reinigen von Leitwalzen einer Rollendruckmachine**
Method and device for cleaning guide rollers in a web-fed rotary press
Procédé et dispositif pour le nettoyage de rouleaux-guides dans une machine rotative à bobine

(43) Veröffentlichungstag der Anmeldung: 22.08.2001
(73) Patentinhaber: Oxy-Dry Maschinen GmbH, 63329 Egelsbach (DE)
(72) Erfinder: Lundin, Kjell E., Dipl.-Ing. (TH), 64673 Zwingenberg (DE); Mattis, Björn, Dipl.-Ing. (FH), 64807 Dieburg (DE)
(74) Vertreter: Kaiser, Magnus, Dipl.-Phys.

(56) Entgegenhaltungen:
- EP-A- 0 741 035
- WO-A-98/52760
- DE-A- 2 203 973
- DE-A- 3 736 397
- US-A- 5 337 944
- PATENT ABSTRACTS OF JAPAN vol. 1997, no. 03, 31. März 1997 (1997-03-31) & JP 08 300623 A (NIKKA KK), 19. November 1996 (1996-11-19)

## Beschreibung

Die Erfindung betrifft ein Verfahren zum Reinigen von Leitwalzen einer Rollendruckmaschine mit einer über eine Anzahl von Leitwalzen geführten Bedruckstoffbahn nach dem Oberbegriff des beigefügten Patentanspruchs 1 sowie eine entsprechende Anordnung nach dem Oberbegriff des beigefügten Anspruchs 10.

Zum Reinigen von Zylindern einer Rollendruckmaschine, die unmittelbar am Druck beteiligt sind, wie insbesondere Gummituchzylinder und Gegendruckzylinder, sind seit längerem automatisierte Waschgeräte bekannt. Ein solches umfaßt beispielsweise eine Bürstenwalze, die mit Reinigungsflüssigkeiten benetzt an den zu reinigenden Zylinder rotierend angestellt wird und dort Verunreinigungen, wie Druckfarbenreste, ausgerupfte Papierfasern und Papierstaub, löst und abhebt.

Bei den heute üblichen Druckgeschwindigkeiten und den gestiegenen Anforderungen an die Qualität des Drucks ist es unabdingbar, daß auch diejenigen Leitwalzen, die mit der frisch bedruckten Bedruckstoffbahn in Kontakt kommen, regelmäβig von Verunreinigungen befreit werden, die sich insbesondere durch anhaftende Druckfarbenreste, Papierstaub und ausgerupfte Papierfasern auf den Leitwalzenoberflächen ansammeln und die Druckqualität kontinuierlich verschlechtern.

Da bei den Leitwalzen jedoch in der Regel nur sehr wenig Platz zur Verfügung steht und die Anzahl der Leitwalzen im Vergleich zu den unmittelbar am Druck beteiligten Zylindern sehr hoch ist, ist es in aller Regel nicht praktikabel, jeder Leitwalze eine der bekannten automatisierten Waschgeräte zuzuordnen. Stattdessen wird die Reinigung der Leitwalzen traditionell von Hand durchgeführt, und zwar derart, daß eine Bedienperson die Bedruckstoffbahn mit Reinigungsflüssigkeit besprüht und die Bedruckstoffbahn dann langsam durch die Druckmaschine laufen läßt, wobei sie dann, wenn der befeuchtete Abschnitt der Bedruckstoffbahn über eine Leitwalze läuft, diese Leitwalze von Hand abbremst. Hierdurch wird ein Schlupf zwischen der Leitwalzenoberfläche und der Bedruckstoffbahn erzeugt; das mit der Bedruckstoffbahn an die Leitwalzenoberfläche herangeführte Reinigungsmittel löst die Verschmutzung und die Bedruckstoffbahn wischt die betreffende Leitwalze sauber.

Die Patentschrift US 4,781,116 zeigt eine Vorrichtung, die diese seit langem übliche Vorgehensweise bei Druckmaschinen mit Papierbahnen automatisiert: Die dort gezeigte Anordnung umfaßt eine vor den zu reinigenden Leitwalzen angeordnete Auftragsvorrichtung, die mittels einer Tauchwalze Reinigungsflüssigkeit aus einer Wanne entnimmt und ähnlich wie beim Druckvorgang einer Übertragungswalze aufgibt, welche ihrerseits mit der Papierbahn in Kontakt steht und die mitgeführte Reinigungsflüssigkeit auf diese überträgt. Die Papierbahn transportiert die aufgebrachte Reinigungsflüssigkeit zu den zu reinigenden Leitwalzen, die ihrerseits mit Antriebsmotoren versehen sind, welche zum Erzeugen eines Schlupfs zwischen der Papierbahn und der Leitwalzenoberfläche an die entsprechenden Leitwalzen gekoppelt werden. Nach diesem Stand der Technik ergibt sich allerdings das Problem, daß die Übertragungswalze nicht nur Reinigungsflüssigkeit auf die Papierbahn, sondern auch Verunreinigungen, wie insbesondere Papierstaub, von der Papierbahn zurück in den Reinigungsflüssigkeitsbehälter überträgt. Es bildet sich daher mit der Zeit im Reinigungsflüssigkeitsbehälter ein Sumpf, der regelmäßig von Hand beseitigt werden muß.

Die Patentschrift US 5,080,015 offenbart eine Anordnung zum Reinigen von Leitwalzen einer Rollendruckmaschine nach demselben traditionellen Prinzip, wobei die Leitwalzen zum Erzeugen des notwendigen Schlupfs einfach abgebremst werden und der Auftrag der Reinigungsflüssigkeit auf die Papierbahn mittels Sprühdüsen erfolgt. Die Sprühdüsen vermeiden den obengenannten Nachteil des Standes der Technik nach der US 4,781,116, jedoch ergeben sich auch hier Probleme: Ein Sprühvorgang erzeugt immer einen gewissen Sprühnebel, der hinsichtlich der erforderlichen Arbeitssicherheit unerwünscht ist. Hierbei ist das mögliche Einatmen von Sprühnebel durch Arbeitskräfte nur ein Aspekt; da die beispielsweise im Zeitungsdruck verwendeten Reinigungsflüssigkeiten in aller Regel aus einer Ölfraktion bestehen, ist auch der Sprühnebelniederschlag auf Treppen und Gerüsten unter Arbeitssicherheitsaspekten höchst problematisch. Hinzu kommt die Schwierigkeit, für jede verwendete Papierbahnqualität, die in rascher Folge wechseln kann, die optimale Menge an Reinigungsflüssigkeiten aufzusprühen: Zu viel Reinigungsflüssigkeit führt zum Heruntertropfen derselben; zu wenig Reinigungsflüssigkeit führt zu mangelhaften Reinigungsergebnissen.

Ausgehend von diesem Stand der Technik liegt der Erfindung die Aufgabe zugrunde, ein auf dem eben skizzierten Prinzip basierendes Verfahren und eine entsprechende Anordnung zum Reinigen von Leitwalzen einer Rollendruckmaschine vorzuschlagen, die eine zuverlässige, sichere und wartungsarme automatisierte Reinigung der Leitwalzen ermöglicht.

Diese Aufgabe ist durch ein Verfahren mit den Merkmalen des beigefügten Anspruchs 1 sowie durch eine Anordnung mit den Merkmalen des beigefügten Anspruchs 10 gelöst.

Vorteilhafte Weiterbildungen des Verfahrens ergeben sich aus den Ansprüchen 2 bis 9; bevorzugte Ausgestaltungen der erfindungsgemäßen Anordnung sind in den Ansprüchen 11 bis 23 niedergelegt.

Das erfindungsgemäße Verfahren und die Arbeitsweise der entsprechenden Anordnung beruhen also auf dem bekannten Prinzip, Reinigungsflüssigkeit auf die Bedruckstoffbahri aufzubringen und von der Bedruckstoffbahn zu den zu reinigenden Leitzwalzen transportieren zu lassen, wobei die zu reinigenden Leitwalzen bei laufender Bedruckstoffbahn abgebremst oder beschleunigt werden, um einen Schlupf zwischen der Bedruckstoffbahn und der Oberfläche der jeweiligen Leitwalze zu erzeugen, so daß die Verschmutzung der Leitwalzenoberfläche durch die mit Reinigungsflüssigkeit beladene und/oder trockene Bedruckstoffbahn abgewischt und abgehoben wird. Je nach verwendetem Bedruckstoff ist das Reinigungsergebnis dann optimal, wenn der Schlupf zwischen Leitwalze und Bedruckstoffbahn erzeugt wird, während die angefeuchtete Bahn in Kontakt mit der Leitwalze steht.

Die Reinigungsflüssigkeit wird nun erfindungsgemäß weder mit einer Übertragungswalze noch mit Sprühdüsen auf die Bedruckstoffbahn aufgebracht, sondern die Bedruckstoffbahn wird zum Aufbringen der Reinigungsflüssigkeit derart entlang eines Behälters mit Reinigungsflüssigkeit geführt, daß sie direkten Kontakt mit der im Behälter befindlichen Reinigungsflüssigkeit erhält und dadurch Reinigungsflüssigkeit aufnimmt.

Erfindungsgemäß ist also erkannt worden, daß der Auftrag von Reinigungsflüssigkeit auf die Bedruckstoffbahn dann optimal ist, wenn diese die Reinigungsflüssigkeit selbst aufnimmt, indem sie - je nach Art des verwendeten Bedruckstoffs - sich mit Reinigungsflüssigkeit vollsaugt oder aufgrund von Adhäsionskräften und Oberflächenspannungseffekten einen an ihrer Oberfläche haftenden Flüssigkeitsfilm mitnimmt. Die Beladung der Bedruckstoffbahn mit Reinigungsflüssigkeit entspricht so von selbst dem maximalen oder nahezu maximalen Aufnahmevermögen der Bedruckstoffbahn, ohne daß es nötig wäre, regelnd einzugreifen. Auch ein Wechsel des Bedruckstoffs erfordert dann also keine Änderungen beim Auftrag der Reinigungsflüssigkeit. Gleichzeitig bleibt die Umgebung der Auftragsvorrichtung vom Reinigungsflüssigkeitsauftrag völlig unbeeinflußt; insbesondere gibt es keinen unerwünschten Sprühnebel. Ferner ist eine Verschmutzung der vorgehaltenen Reinigungsflüssigkeit im Behälter nicht zu befürchten, da die Bedruckstoffbahn nur Reinigungsflüssigkeit aufnimmt und kein Rückfluß in den Behälter der Reinigungsflüssigkeit erfolgt. Schließlich ergibt sich beim erfindungsgemäßen Flüssigkeitsauftrag auf die Bedruckstoffbahn auch dann kein Problem, wenn unterschiedlich breite Bedruckstoffbahnen in ein und derselben Maschine verwendet werden. Bei dem im Stand der Technik üblichen Flüssigkeitsauftrag, insbesondere mit Sprühdüsen, muß beispielsweise gewährleistet sein, daß die Hälfte der Sprühdüsen abgeschaltet wird, wenn mit einer Bedruckstoffbahn gearbeitet wird, die nur die Hälfte der üblichen Breite mißt. Diese Abschaltung muß dann auch noch mit einer Information gekoppelt werden, welchen Bereich die "halbe" Bedruckstoffbahn überdeckt. Demgegenüber erfolgt ein Flüssigkeitsauftrag nach der Erfindung immer nur dort, wo auch eine Bedruckstoffbahn vorhanden ist; der erfindungsgemäße Flüssigkeitsauftrag ist also vollständig unabhängig von der Breite und der Lage der Bedruckstoffbahn.

Zur konkreten Ausgestaltung der Erfindung gibt es mehrere Wege: Die Bedruckstoffbahn kann beispielsweise in die im Behälter befindliche Reinigungsflüssigkeit eingetaucht oder entlang von deren Oberfläche geleitet werden, wobei der Behälter im einfachsten Fall als nach oben offene Wanne ausgebildet ist. Besonders bevorzugt ist im Rahmen der Erfindung jedoch, wenn die Reinigungsflüssigkeit über eine am Behälter angeordnete, elastisch verformbare Abdichtlippe zur Bedruckstoffbahn gelangt. Eine solche Abdichtlippe kann insbesondere seitlich am Behälter so angeordnet werden, daß der Pegel der Reinigungsflüssigkeit knapp über der äußeren Kante der Abdichtlippe liegt, so daß die Bedruckstoffbahn, die an der Abdichtlippe vorbeigeführt wird, die über der Abdichtlippe stehende Flüssigkeit mit laminarem Strömungsverhalten aufnehmen kann. Die Abdichtlippe gewährleistet dabei, daß die Reinigungsflüssigkeit ohne Leckage zur Bahn gelangt.

In all diesen Fällen muß sichergestellt sein, daß der Pegel der Reinigungsflüssigkeit im Behälter in engen Grenzen konstant gehalten wird, und zwar unabhängig von der durch die Bedruckstoffbahn entnommenen Menge an Reinigungsflüssigkeit. Vorzugsweise wird dies dadurch erreicht, daß der Behälter mit einem Überlauf versehen wird und gleichzeitig dem Behälter mehr Reinigungsflüssigkeit zugeführt wird, als die Bedruckstoffbahn entnehmen kann: Es bildet sich ein dynamisches Gleichgewicht aus, das den Pegel in sehr engen Grenzen konstant hält, ohne Sensoren zur Füllstandsmessung und separate Regelkreise vorsehen zu müssen.

Die über den Überlauf aus dem Behälter fließende Reinigungsflüssigkeit wird vorzugsweise in einem Auffangbehälter aufgefangen, wobei dem ersten Behälter aus diesem Auffangbehälter direkt Reinigungsflüssigkeit zugeführt wird. So bildet sich ein Kreislauf für die Reinigungsflüssigkeit aus, dem nur durch die Bedruckstoffbahn Reinigungsflüssigkeit entnommen wird. Die entnommene Menge an Reinigungsflüssigkeit wird diesem Kreislauf beispielsweise aus einem Vorratstank zugegeben, wobei der Auffangbehälter vorteilhafterweise als Puffer dient.

Die bevorzugt vorhandene Abdichtlippe wird zweckmäßigerweise in spitzem Winkel an die Bedruckstoffbahn angestellt, so daß das über der Abdichtlippe stehende Volumen an Reinigungsflüssigkeit zur äußeren, für eine Berührung mit der Bedruckstoffbahn vorgesehenen Kante hin abnimmt. Dies ist zum einen hinsichtlich eines möglichen Verschüttens der Reinigungsflüssigkeit vorteilhaft, und zum anderen trifft die Bedruckstoffbahn dann sehr flach auf die Abdichtlippe auf, was das Risiko eines Bahnrisses stark vermindert.

Der erfindungsgemäß vorhandene Behälter mit Reinigungsflüssigkeit muß bei normal laufender Produktion der Druckmaschine von der Bedruckstoffbahn entfernt werden, um den Druck nicht zu stören. Umgekehrt muß der Behälter zur Durchführung des erfindungsgemäßen Verfahrens an die Bedruckstoffbahn angestellt werden. Um die Anzahl der mechanischen Teile so klein wie möglich zu halten und vor allem um den Platzbedarf für den Behälter zu minimieren, erfolgt das An- und Abstellen eines Behälters mit Abdichtlippe vorzugsweise durch Verschwenken des Behälters um eine parallel zur Bedruckstoffbahnebene verlaufende Achse. Der Behälter wird zum Anstellen der Abdichtlippe an die Bedruckstoffbahn also zu dieser hingekippt und zum Beenden des Flüssigkeitsauftrags von dieser wieder weggekippt. Dies ist nicht nur effizient und platzsparend, sondern ermöglicht auch insbesondere ein sehr schnelles Unterbrechen des Flüssigkeitsauftrags.

Ein solcher verschwenkbarer Behälter mit Abdichtlippe wird besonders bevorzugt in seinen geometrischen Verhältnissen so abgestimmt, daß die Reinigungsflüssigkeit im abgestellten Zustand deutlich unterhalb der äußeren Kante der Abdichtlippe steht. Wird der Behälter so zur Bedruckstoffbahn hin verschwenkt, daß die Abdichtlippe Kontakt mit der Bedruckstoffbahn erhält, liegt der Pegel der Reinigungsflüssigkeit dann nahe an der äußeren Kante der Abdichtlippe, jedoch noch nicht darüber. Erst ein weiteres Verschwenken des Behälters zur Bedruckstoffbahn hin, das wegen der elastischen Verformbarkeit der Abdichtlippe möglich ist, führt dazu, daß der Pegel der Reinigungsflüssigkeit über die Kante der Abdichtlippe zu liegen kommt, so daß die Reinigungsflüssigkeit in direkten Kontakt mit der Bedruckstoffbahn gerät und von dieser zu den Leitwalzen mitgenommen wird. Beim Abstellen der Abdichtlippe von der Bedruckstoffbahn ergibt sich der umgekehrte Effekt. Durch diese Geometrie gibt es also keinen Zeitpunkt, in dem Reinigungsflüssigkeit verschüttet werden könnte - auch nicht bei einem "Not-Aus".

Wenn ein gegebenenfalls vorgesehener Überlauf zur Konstanthaltung des Flüssigkeitspegels an der der Abdichtlippe gegenüberliegenden Seite des Behälters angeordnet ist, steigt die Kante des Überlaufs und somit der Pegel der Reinigungsflüssigkeit im Behälter, sobald dieser zur Bedruckstoffbahn hin verschwenkt wird. Dies verstärkt den eben geschilderten Effekt auf besonders einfache Weise zusätzlich, soweit die geometrischen Verhältnisse entsprechend gewählt sind. Zur Feineinstellung dieser Wirkungsweise kann der Überlauf in seiner Höhe justierbar oder steuerbar ausgebildet sein.

Weitere Vorteile ergeben sich, wenn der verschwenkbare Behälter derart in ein feststehendes Gehäuse integriert ist, daß die Abdichtlippe bei zurückgeschwenktem Behälter an einer oberen Begrenzung des Gehäuses anliegt und das Gehäuse verschließt. Hierdurch ist gewährleistet, daß die Reinigungsflüssigkeit, die in den meisten Fällen einen niedrigen Dampfdruck aufweist, während der laufenden Produktion der Druckmaschine nicht verdampft. Umgekehrt können während der laufenden Produktion dann kein Staub oder ähnliche Verschmutzungen in den Behälter gelangen.

Zur Sicherheit kann unterhalb der Abdichtlippe eine Auffanglippe angeordnet sein, die gleichzeitig oder etwas früher als die Abdichtlippe Kontakt mit der Bedruckstoffbahn erhält und mit dem Auffangbehälter in Verbindung steht. Etwa doch von der Abdichtlippe nach unten tropfende Reinigungsflüssigkeit wird dann von der Auffanglippe aufgefangen und in den Auffangbehälter, also zurück in den Kreislauf, geleitet.

Wenn wiederum ein Gehäuse vorgesehen ist, das bei zurückgeschwenktem Behälter verschlossen werden soll, kann die Auffanglippe so ausgebildet sein, daß sie bei zurückgeschwenktem Behälter einerseits an einer unteren Begrenzung des Gehäuses und andererseits an der Abdichtlippe anliegt, wodurch das Gehäuse verschlossen wird. Das Gehäuse beinhaltet demzufolge dann nicht nur den Behälter mit Abdichtlippe, sondern auch den Auffangbehälter für die Reinigungsflüssigkeit.

Um den Auftrag von Reinigungsflüssigkeit auf die Bedruckstoffbahn unter die maximal mögliche Aufnahmemenge der Bedruckstoffbahn zu begrenzen, kann eine Abdichtlippe mit gezahnter Kante verwendet werden: Da die Abdichtlippe aufgrund ihrer elastischen Verformbarkeit beim Kontakt mit der Bedruckstoffbahn in Richtung von deren Bewegung nachgibt, sich also verformt, wirken die einzelnen Zähne einer gezahnten Kante der Abdichtlippe als Hindernis für die Reinigungsflüssigkeit, so daß diese nur in den Zwischenräumen zwischen den Zähnen zur Bedruckstoffbahn gelangen kann, jedoch nicht an den Zähnen selbst. Je nach Verhältnis zwischen der Breite der Zähne und der Breite der Zahnzwischenräume wird also lediglich eine Teilüberdeckung der Bedruckstoffbahn mit Reinigungsflüssigkeit erzielt, wodurch der Reinigungsflüssigkeitsauftrag begrenzt wird. Die Zahnung kann dabei sehr verschieden ausgeformt sein, beispielsweise mit dreieckigen oder rechteckigen Zähnen, aber auch mit abgerundeten Zähnen oder als Wellenlinie.

Eine weitere, besonders vorteilhafte Möglichkeit, den Auftrag von Reinigungsflüssigkeit unter die maximal mögliche Aufnahmemenge der Bedruckstoffbahn zu begrenzen, besteht in einer getakteten Arbeitsweise der Auftragsvorrichtung: Wenn der Flüssigkeitsauftrag auf die Bedruckstoffbahn in schneller Folge aktiviert und deaktiviert wird, ist die im Mittel aufgebrachte Flüssigkeitsmenge - abhängig von den Taktzeiten und den Taktintervallen - einstellbar. Der besondere Vorteil hierbei ist, daß im Gegensatz zur gezahnten Abdichtlippe keinerlei bauliche Veränderungen an der Auftragsvorrichtung erfolgen müssen, sondern daß eine entsprechende Regelung der Taktung ausreicht. Besonders einfach ist die Taktung durchführbar, wenn ein verschwenkbarer Behälter mit Abdichtlippe verwendet wird; denn dann reicht bereits eine kleine getaktete Kippbewegung des Behälters, um den gewünschten Effekt für den Flüssigkeitsauftrag zu erzielen. Erste Versuche mit einer solchen Auftragsvorrichtung haben gezeigt, daß eine Taktfrequenz in der Größenordnung von 1 Hz auf einer Papierbahn für den Zeitungsrollenoffsetdruck flüssigkeitsbenetzte Streifen von wenigen Zentimetern Länge erzeugt, die sich mit entsprechenden trockenen Bahnabschnitten abwechseln. Über den Umfang einer zu reinigenden Leitwalze gemittelt, kann letztendlich der Reinigungsflüssigkeitsübertrag auf die Leitwalzenoberfläche auf diese Art und Weise also mit guter Genauigkeit geregelt werden.

Die Abdichtlippe kann zumindest einen Teil der zur Bedruckstoffbahn weisenden Behälterwand bilden, wodurch es aber notwendig wird, daß der Behälter stirnseitig mit elastisch verformbaren oder faltbaren Wänden versehen ist, um die Stirnseiten des Behälters dicht zu halten.

Die Zuführung von Reinigungsflüssigkeit in den Behälter erfolgt vorzugsweise gleichzeitig an verschiedenen, über dessen Volumen verteilten Stellen, um einerseits eine Wirbelbildung innerhalb des Behälters und andererseits ein Gefälle des Pegels zu vermeiden. Ferner wird die Reinigungsflüssigkeit bevorzugt unterhalb des normalen Pegels zugeführt, um die Oberfläche der Flüssigkeit möglichst unbeeinflußt zu lassen und insbesondere eine Wellenbildung zu vermeiden. Am einfachsten wird dies dadurch erzielt, indem ein mit radialen Öffnungen versehenes Leitungselement im Inneren des Behälters angeordnet ist. Dies kann beispielsweise ein Rohr oder ein Schlauch mit einer Vielzahl von über dessen Länge verteilten Bohrungen sein.

Um die Bedruckstoffbahn beidseitig mit Reinigungsflüssigkeit zu beaufschlagen, kann die Auftragsvorrichtung zwei Behälter umfassen, die beidseits der Bedruckstoffbahn angeordnet werden. Hierbei ist es besonders vorteilhaft, wenn die beiden Behälter einander gegenüberliegend angeordnet sind, da dann die beiden Abdichtlippen gegenseitig die erforderliche Gegenkraft aufbringen. Denn wenn alleine die Bahnspannung die Gegenkraft aufbringen muß, ist zum einen die Anstellkraft der Abdichtlippe nicht wohldefiniert und zum anderen die Gefahr eines Bahnrisses um ein vielfaches größer.

Im folgenden werden konkrete Ausführungsbeispiele der Erfindung anhand der beigefügten Zeichnungen näher beschrieben und erläutert. Es zeigen:
- Figur 1: einen schematischen, perspektivischen Teilschnitt einer Auftragsvorrichtung nach der Erfindung;
- Figur 2: eine schematische Schnittdarstellung eines Behälters für Reinigungsflüssigkeit;
- Figur 3: eine Darstellung wie Figur 2, jedoch eines anderen Ausführungsbeispiels;
- Figur 4: eine Darstellung wie Figur 3, jedoch eines weiteren Ausführungsbeispiels;
- Figur 5: eine maßstabsgetreue Schnittdarstellung einer erfindungsgemäßen Auftragsvorrichtung
- Figur 6: eine schematische Darstellung einer weiteren Ausführungsform einer Auftragsvorrichtung, mit Detailvergrößerung;
- Figur 7: eine schematische Draufsicht auf den Randbereich einer erfindungsgemäßen Auftragsvorrichtung.

Figur 1 zeigt in einer schematischen Ansicht eine erfindungsgemäße Auftragsvorrichtung, die seitlich an einer vertikal nach oben laufenden Papierbahn 1 angestellt ist. die Auftragsvorrichtung selbst besteht aus einem nach oben offenen Behälter 2 mit Reinigungsflüssigkeit 3 und einem darunter angeordneten Auffangbehälter 4, aus dem die Reinigungsflüssigkeit 3 über eine Zuführung 5 und eine Pumpe 6 in den Behälter 2 gefördert wird. Überschüssige Reinigungsflüssigkeit 3 im Behälter 2 fließt über den Überlauf 7 entlang des Pfeils 8 in den Auffangbehälter 4, so daß der Pegel 9 der Reinigungsflüssigkeit 3 im Behälter 2 unabhängig von der durch die Papierbahn 1 entnommenen Menge konstant bleibt. Wie in der Darstellung angedeutet, ist der Überlauf 7 und damit der Pegel 9 in seiner Höhe justierbar. Die zur Papierbahn 1 weisende Wand des Behälters 2 wird durch eine elastisch verformbare Abdichtlippe 10 gebildet, die beispielsweise aus Polyoxymethylen oder Polyethylen besteht, welche Materialien relativ hart und reibfest, aber dennoch federnd sind. Die Abdichtlippe 10 ist, wie sich gut erkennen läßt, in einem spitzen Winkel an die Papierbahn 1 angestellt, um einen möglichst sanften Kontakt herzustellen. Die äußere, für den Kontakt mit der Papierbahn 1 vorgesehene Kante 11 der Abdichtlippe 10 liegt einige Millimeter unter dem Pegel 9 der Reinigungsflüssigkeit 3, so daß die Papierbahn 1 in direktem Kontakt mit der im Behälter 2 befindlichen Reinigungsflüssigkeit 3 steht und über Adhäsionskräfte sowie Oberflächenspannungseffekte laminar gerade soviel Reinigungsflüssigkeit 3 mitnimmt, wie der optimalen Beladung der Papierbahn 1 entspricht. Die von der Papierbahn 1 aus dem Behälter 2 entnommene Menge an Reinigungsflüssigkeit 3 wird (hier nicht dargestellt) dem System aus Behälter 2 und Auffangbehälter 4 zugegeben, so daß der Auffangbehälter 4 auch als Puffer für den Reinigungsflüssigkeitskreislauf dient.

Wie anhand Figur 1 deutlich wird, gibt es mehrere Möglichkeiten, die erfindungsgemäße Auftragsvorrichtung für die Durchführung der Leitwalzenreinigung an die Papierbahn 1 anzustellen und nach Beendigen der Reinigung wieder von dieser abzustellen: Es ist beispielsweise denkbar, eine lineare, seitliche An- und Abstellbewegung durchzuführen. Alternativ dazu kann der Behälter 2 um eine parallel zur Papierbahnebene 1 verlaufende Achse verschwenkt werden. Auch das Verschwenken lediglich der Abdichtlippe 10 ist denkbar.

Figur 2 zeigt nun schematisch das im Rahmen der Erfindung besonders bevorzugte Verschwenken des gesamten Behälters 2 um eine Achse 12, um die Auftragsvorrichtung an die Papierbahn 1 anzustellen: Mit durchgezogenen Linien ist der Behälter 2 in abgestellter Position gezeigt. Hierbei liegt der Pegel 9 der Reinigungsflüssigkeit 3 deutlich unterhalb der äußeren Kante 11 der Abdichtlippe 10. Ein Verschwenken um die Achse 12 läßt die Abdichtlippe 10 in einem spitzen Winkel α auf die Papierbahn 1 auflaufen. Der Zeitpunkt, an dem die Kante 11 der Abdichtlippe 10 gerade eben Kontakt mit der Papierbahn 1 erhält, ist mit durchbrochenen Linien dargestellt. In dieser Phase liegt der Pegel 9 noch immer knapp unterhalb der Kante 11 der Abdichtlippe 10; ein Flüssigkeitsauftrag auf die Papierbahn 1 findet noch nicht statt. Ein weiteres Verschwenken des Behälters 2 um die Achse 12 zur Papierbahn 1 hin verformt die Abdichtlippe 10 und hebt gleichzeitig den Überlauf 7 über die Kante 11, so daß im Ergebnis - wie mit punktierten Linien dargestellt - der Pegel 9 der Reinigungsflüssigkeit 3 über der Kante 11 der Abdichtlippe 10 liegt und hierdurch ein direkter Kontakt der Papierbahn 1 mit der Reinigungsflüssigkeit 3 entsteht: Die Papierbahn 1 nimmt Reinigungsflüssigkeit 3 auf und nimmt sie mit sich, um sie zu den (nicht dargestellten) Leitwalzen zu transportieren. Anhand dieser Figur wird deutlich, daß ein sehr schnelles und wohldefiniertes Anstellen oder Abstellen der Auftragsvorrichtung an die Papierbahn 1 möglich ist.

Figur 3 zeigt eine ähnliche schematische Darstellung wie Figur 2, wobei die Auftragsvorrichtung an die Papierbahn 1 angestellt ist und mit einer Abdichtlippe 10 und einer zusätzlichen Auffanglippe 13 versehen ist. Die Auffanglippe 13 wird gemeinsam mit dem Behälter 2 um die Achse 12 verschwenkt und erhält schon Kontakt mit der Papierbahn 1, bevor die Abdichtlippe 10 den Flüssigkeitsauftrag aktiviert. Sollte also durch Wellenbildung im Behälter 2 oder durch sonstige Unregelmäßigkeiten Reinigungsflüssigkeit 3 über die Kante 11 der Abdichtlippe 10 gelangen, bevor diese Kontakt mit der Papierbahn 1 erhält, wird diese Flüssigkeit von der Auffanglippe 13 aufgefangen und in den Auffangbehälter 4 geleitet.

Figur 4 zeigt eine ähnliche Darstellung wie Figur 3, wobei die Auftragsvorrichtung von der Papierbahn 1 abgestellt und zum Schutz der Reinigungsflüssigkeit 3 vor Verschmutzung mit einem Gehäuse 14 versehen ist. Das Gehäuse 14 hat eine obere Begrenzung 15 und eine untere Begrenzung 16, die im Zusammenwirken mit der Abdichtlippe 10 und der Auffanglippe 13 ein vollständiges Verschließen des Gehäuses 14 gewährleisten, sobald der Behälter 2 vollständig zurückgeschwenkt ist.

Figur 5 zeigt einen maßstabgetreuen, schematischen Schnitt durch eine Auftragsvorrichtung nach der Erfindung, wobei der Behälter 2 mit einer Abdichtlippe 10 und einer Auffanglippe 13 versehen ist und ein Gehäuse 14 mit integriertem Auffangbehälter 4 für die Reinigungsflüssigkeit 3 vorgesehen ist. Das Gehäuse 14 ist mit einem zu Wartungszwecken abnehmbaren Deckel 17 versehen und wird bei vollständig zurückgeschwenktem Behälter 2 durch die Abdichtlippe 10, die Auffanglippe 13 sowie die obere Begrenzung 15 und die untere Begrenzung 16 dicht verschlossen. Der Behälter 2 ist so um die Achse 12 verschwenkbar gelagert, daß beim Herausschwenken zuerst die Auffanglippe 13, und dann die Abdichtlippe 10 Kontakt mit der Papierbahn 1 erhalten. Die Schwenkbewegung wird mittels einer Kolben-Zylinder-Einheit 18, die vorzugsweise mit Druckluft betrieben wird, bewerkstelligt, wobei ein Hebel 19 die lineare Bewegung der Kolben-Zylinder-Einheit 18 in eine Drehbewegung umsetzt. Der Hebel 19 greift an einem durch den Behälter 2 laufenden Rohr 20 an, das längs durch den gesamten Behälter 2 verläuft und mit einer Vielzahl von über dessen Länge verteilten Bohrungen versehen ist. Dieses Rohr 20 fungiert also nicht nur als Lagerzapfen für die Schwenkbewegung, sondern gleichzeitig auch als Leitungselement für die Zuführung von Reinigungsflüssigkeit 3 in den Behälter 2. In Figur 5 ist außerdem zu erkennen, daß sowohl die Abdichtlippe 10 als auch die Auffanglippe 13 leicht austauschbar in Halterungen 21 und 22 sitzen. Dies ist vorteilhaft, da die Papierbahn 1 relativ hohe abrasive Eigenschaften zeigt.

Figur 6 zeigt eine Möglichkeit, wie mittels einer gezahnten Kante 11 der Abdichtlippe 10 ein geringerer Reinigungsflüssigkeitsauftrag auf die Papierbahn 1 erzielbar ist: Wie in der Detaildarstellung X verdeutlicht, wird der Pegel 9 der Reinigungsflüssigkeit 3 so eingestellt, daß er in der Projektion auf die Papierbahn 1 im Bereich der Zahnung 23 liegt, so daß nur in den Zwischenräumen zwischen den einzelnen Zähnen 24 ein Kontakt zwischen der Reinigungsflüssigkeit 3 und der Papierbahn 1 und somit auch nur ein teilweiser Auftrag eines Reinigungsflüssigkeitsfilms 25 erfolgen kann.

Figur 7 zeigt schließlich in einer schematischen Draufsicht die stirnseitige Begrenzung eines Behälters 2, wie er auch in Figur 1 dargestellt ist: Da die zur Papierbahn 1 hin weisende Wand des Behälters 2 durch die Abdichtlippe 10 gebildet ist, und diese sich beim Anstellen des Behälters 2 an die Papierbahn 1 elastisch verformt, darf die Anbindung der Abdichtlippe 10 an die Stirnwand des Behälters 2 nicht starr sein. Nach dem hier gezeigten Ausführungsbeispiel besteht die Stirnwand aus einer leicht verformbaren Schaumstoffdichtung 26 und einem festen Stützblech 27. Die Abdichtlippe 10 kann sich also relativ zum Stützblech 27 bewegen, während die nachgiebige Schaumstoffdichtung 26 die stirnseitige Dichtheit des Behälters 3 gewährleistet.

Das erfindungsgemäße Verfahren und die entsprechende Anordnung sind nicht nur für Rollendruckmaschinen mit Papierbahnen geeignet, sondern können genauso gut für andere bahnförmige Bedruckstoffe, wie beispielsweise Textilien, eingesetzt werden. Auch eine horizontal angeordnete Abdichtlippe oder ein von den Darstellungen abweichender Bahnverlauf - mit oder ohne Abdichtlippe - ist von der erfinderischen Lehre umfaßt. Ebenso sind unterschiedliche Formen des erfindungsgemäß vorhandenen Behälters denkbar, die unter Umständen von den in den Figuren gezeigten Formen deutlich abweichen.

### Bezugszeichenliste

- 1: Papierbahn
- 2: Behälter
- 3: Reinigungsflüssigkeit
- 4: Auffangbehälter
- 5: Zuführung
- 6: Pumpe
- 7: Überlauf
- 8: Pfeil
- 9: Pegel
- 10: Abdichtlippe
- 11: Kante
- 12: Achse
- 13: Auffanglippe
- 14: Gehäuse
- 15: Begrenzung (obere)
- 16: Begrenzung (untere)
- 17: Deckel (von 14)
- 18: Kolben-Zylinder-Einheit
- 19: Hebel
- 20: Rohr
- 21: Halterung (von 10)
- 22: Halterung (von 13)
- 23: Zahnung
- 24: Zähne
- 25: Reinigungsflüssigkeitsfilm
- 26: Schaumstoffdichtung
- 27: Stützblech
- α: Winkel
- X: Detail

## Patentansprüche

1. Verfahren zum Reinigen von Leitwalzen einer Rollendruckmaschine mit einer über eine Anzahl von Leitwalzen geführten Bedruckstoffbahn, wobei Reinigungsflüssigkeit auf die Bedruckstoffbahn aufgebracht und von der Bedruckstoffbahn zu den zu reinigenden Leitwalzen transportiert wird, und wobei die zu reinigenden Leitwalzen bei laufender Bedruckstoffbahn abgebremst oder beschleunigt werden, um einen Schlupf zwischen der Bedruckstoffbahn und der Oberfläche der jeweiligen Leitwalze zu erzeugen, wodurch die Verschmutzung der Leitwalzenoberfläche durch die mit Reinigungsflüssigkeit beladene und/oder trockene Bedruckstoffbahn abgewischt und abgehoben wird,
**dadurch gekennzeichnet,**
**daß** die Bedruckstoffbahn zum Aufbringen der Reinigungsflüssigkeit derart entlang eines Behälters mit Reinigungsflüssigkeit geführt wird, daß sie direkten Kontakt mit der im Behälter befindlichen Reinigungsflüssigkeit erhält und dadurch Reinigungsflüssigkeit aufnimmt.

2. Verfahren nach Anspruch 1,
**dadurch gekennzeichnet,**
**daß** der Pegel der Reinigungsflüssigkeit im Behälter mittels eines Überlaufs und einer überproportional hohen Zuführung von Reinigungsflüssigkeit in den Behälter konstant gehalten wird.

3. Verfahren nach einem der Ansprüche 1 oder 2,
**dadurch gekennzeichnet,**
**daß** die Reinigungsflüssigkeit über eine am Behälter angeordnete, elastisch verformbare Abdichtlippe zur Bedruckstoffbahn gelangt.

4. Verfahren nach Anspruch 3,
**dadurch gekennzeichnet,**
**daß** die Abdichtlippe in spitzem Winkel an die Bedruckstoffbahn angestellt wird.

5. Verfahren nach einem der Ansprüche 3 oder 4,
**dadurch gekennzeichnet,**
**daß** die Abdichtlippe durch Verschwenken des Behälters um eine parallel zur Bedruckstoffbahnebene verlaufende Achse an die Bedruckstoffbahn angestellt wird.

6. Verfahren nach Anspruch 5,
**dadurch gekennzeichnet,**
**daß** der Behälter bei gerade eben an die Bedruckstoffbahn angestellter Abdichtlippe unter elastischer Verformung derselben weiter zur Bedruckstoffbahn hin verschwenkt wird, bis der Pegel der Reinigungsflüssigkeit im Behälter über der an der Bedruckstoffbahn anliegenden Kante der Abdichtlippe steht, während der Pegel der Reinigungsflüssigkeit unterhalb dieser Kante steht, wenn der Behälter so verschwenkt wird, daß die Abdichtlippe die Bedruckstoffbahn nicht berührt.

7. Verfahren nach einem der Ansprüche 1 bis 6,
**dadurch gekennzeichnet,**
**daß** die Reinigungsflüssigkeit dem Behälter gleichzeitig an verschiedenen, über dessen Volumen verteilten und unterhalb des üblichen Pegels liegenden Stellen zugeführt wird.

8. Verfahren nach einem der Ansprüche 1 bis 7,
**dadurch gekennzeichnet,**
**daß** zwei Behälter mit Reinigungsflüssigkeit verwendet werden, die beidseits der Bedruckstoffbahn einander gegenüberliegen.

9. Verfahren nach einem der Ansprüche 1 bis 8,
**dadurch gekennzeichnet,**
**daß** das Aufbringen der Reinigungsflüssigkeit auf die Bedruckstoffbahn getaktet erfolgt, um die im Mittel aufgebrachte Menge an Reinigungsflüssigkeit zu regeln.

10. Anordnung zum Reinigen von Leitwalzen einer Rollendruckmaschine mit einer über eine Anzahl von Leitwalzen geführten Bedruckstoffbahn, insbesondere zur Durchführung des Verfahrens nach einem der Ansprüche 1 bis 9, umfassend eine vor den zu reinigenden Leitwalzen angeordnete Auftragsvorrichtung zum Aufbringen von Reinigungsflüssigkeit auf die Bedruckstoffbahn sowie für jede zu reinigende Leitwalze eine Brems- oder Antriebsvorrichtung zur Erzeugung eines Schlupfs zwischen der laufenden Bedruckstoffbahn und der Oberfläche der jeweiligen Leitwalze, um die Verschmutzung der Leitwalzenoberfläche durch die mit Reinigungsflüssigkeit beladene und/oder trockene Bedruckstoffbahn abzuwischen und abzuheben,
**dadurch gekennzeichnet,**
**daß** die Auftragsvorrichtung einen Behälter (2) mit Reinigungsflüssigkeit (3) umfaßt und daß die Bedruckstoffbahn (1) derart entlang des Behälters (2) geführt ist, daß sie direkten Kontakt mit der im Behälter (2) befindlichen Reinigungsflüssigkeit (3) erhält und dadurch Reinigungsflüssigkeit (3) aufnimmt.

11. Anordnung nach Anspruch 10,
**dadurch gekennzeichnet,**
**daß** der Behälter (2) mit einer Zuführung (5) für Reinigungsflüssigkeit (3) und einem Überlauf (7) zur Konstanthaltung des Pegels (9) der Reinigungsflüssigkeit (3) versehen ist.

12. Anordnung nach Anspruch 11,
**dadurch gekennzeichnet,**
**daß** der Behälter (2) über den Überlauf (7) und die Zuführung (5) mit einem Auffangbehälter (4) in Verbindung steht.

13. Anordnung nach einem der Ansprüche 10 bis 12,
**dadurch gekennzeichnet,**
**daß** der Behälter (2) mit einer für den Kontakt mit der Bedruckstoffbahn (1) vorgesehenen, elastisch verformbaren Abdichtlippe (10) versehen ist.

14. Anordnung nach Anspruch 13,
**dadurch gekennzeichnet,**
**daß** die Abdichtlippe (10) durch Verschwenken des Behälters (2) um eine parallel zur Bedruckstoffbahnebene verlaufende Achse (12) an die Bedruckstoffbahn (1) anstellbar ist.

15. Anordnung nach Anspruch 14,
**dadurch gekennzeichnet,**
**daß** der Behälter (2) bei gerade eben an die Bedruckstoffbahn (1) angestellter Abdichtlippe (10) unter elastischer Verformung derselben weiter zur Bedruckstoffbahn (1) hin verschwenkbar ist, bis der Pegel (9) der Reinigungsflüssigkeit (3) im Behälter (2) über der an der Bedruckstoffbahn (1) anliegenden Kante (11) der Abdichtlippe (10) steht, wobei der Pegel (9) der Reinigungsflüssigkeit (3) so eingestellt ist, daß er bei abgestellter Dichtlippe (10) unterhalb dieser Kante (11) steht, so lange die Abdichtlippe (10) keinen Kontakt zur Bedruckstoffbahn (1) hat.

16. Anordnung nach Anspruch 15,
**dadurch gekennzeichnet,**
**daß** der verschwenkbare Behälter (2) derart in ein feststehendes Gehäuse (14) integriert ist, daß die Abdichtlippe (10) bei zurückgeschwenktem Behälter (2) an einer oberen Begrenzung (15) des Gehäuses (14) anliegt und das Gehäuse (14) hierdurch verschließt.

17. Anordnung nach Anspruch 12 und einem der Ansprüche 13 bis 16,
**dadurch gekennzeichnet,**
**daß** unterhalb der Abdichtlippe (10) eine für einen weiteren Kontakt mit der Bedruckstoffbahn (1) vorgesehene, mit dem Auffangbehälter (4) in Verbindung stehende Auffanglippe (13) angeordnet ist.

18. Anordnung nach den Ansprüchen 16 und 17,
**dadurch gekennzeichnet,**
**daß** die Auffanglippe (13) bei zurückgeschwenktem Behälter (2) zum Verschließen des Gehäuses (14) einerseits an einer unteren Begrenzung (16) des Gehäuses (14) und andererseits an der Abdichtlippe (10) anliegt.

19. Anordnung nach einem der Ansprüche 13 bis 18,
**dadurch gekennzeichnet,**
**daß** die Abdichtlippe (10) eine gerade oder eine gezahnte Kante (11) für den Kontakt mit der Bedruckstoffbahn (1) aufweist.

20. Anordnung nach einem der Ansprüche 13 bis 19,
**dadurch gekennzeichnet,**
**daß** die Abdichtlippe (10) zumindest einen Teil der zur Bedruckstoffbahn (1) weisenden Behälterwand bildet und der Behälter (2) stirnseitig mit elastisch verformbaren oder faltbaren Wänden (26, 27) versehen ist.

21. Anordnung nach einem der Ansprüche 10 bis 20,
**dadurch gekennzeichnet,**
**daß** der Behälter (2) ein mit radialen Öffnungen versehenes Leitungselement (20) zur Zuführung von Reinigungsflüssigkeit (3) beinhaltet.

22. Anordnung nach einem der Ansprüche 10 bis 21,
**dadurch gekennzeichnet,**
**daß** die Auftragsvorrichtung zum Regeln der auf die Bedruckstoffbahn (1) aufgebrachten Reinigungsflüssigkeit (3) derart ausgebildet ist, daß der direkte Kontakt der Bedruckstoffbahn (1) mit der im Behälter (2) befindlichen Reinigungsflüssigkeit (3) getaktet erfolgen kann.

23. Anordnung nach einem der Ansprüche 10 bis 22,
**dadurch gekennzeichnet,**
**daß** die Auftragsvorrichtung zwei Behälter (2) umfaßt, die beidseits der Bedruckstoffbahn (1) einander gegenüberliegend angeordnet sind.

## Claims

1. Method of cleaning guide rollers of a web-fed printing press with a web of printing material which is led over a plurality of guide rollers, wherein cleaning fluid is applied to the web of printing material and is transported from the web of printing material to the guide rollers to be cleaned, and wherein the guide rollers to be cleaned are decelerated or accelerated as the web of printing material is running in order to produce a slippage between the web of printing material and the surface of the respective guide roller, so that the contamination on the surface of the guide roller is wiped off and removed by the web of printing material which is laden with cleaning fluid and/or is dry, **characterised in that** for application of the cleaning fluid the web of printing material is led along a container of cleaning fluid in such a way that it is in direct contact with the cleaning fluid located in the container and as a result takes up cleaning fluid.

2. Method as claimed in Claim 1, **characterised in that** the level of cleaning fluid in the container is kept constant by means of an overflow and an over-proportionally large supply of cleaning fluid into the container.

3. Method as claimed in one of Claims 1 or 2, **characterised in that** the cleaning fluid reaches the web of printing material via a resiliently deformable sealing lip disposed on the container.

4. Method as claimed in Claim 3, **characterised in that** the sealing lip is set against the web of printing material at an acute angle.

5. Method as claimed in one of Claims 3 or 4, **characterised in that** the sealing lip is set against the web of printing material by pivoting of the container about an axis extending parallel to the plane of the web of printing material.

6. Method as claimed in Claim 5, **characterised in that** with the sealing lip just set against the web of printing material this sealing lip is resiliently deformed and the container is pivoted further towards the web of printing material until the level of cleaning fluid in the container is above the edge of the sealing lip abutting the web of printing material, whereas the level of cleaning fluid is below this edge when the container is pivoted so that the sealing lip does not contact the web of printing material.

7. Method as claimed in one of Claims 1 to 6, **characterised in that** the cleaning fluid is delivered to the container simultaneously at different locations distributed over its volume and lying below the usual level.

8. Method as claimed in one of Claims 1 to 7, **characterised in that** two containers with cleaning fluid are used which lie opposite one another on both sides of the web of printing material.

9. Method as claimed in one of Claims 1 to 8, **characterised in that** the application of the cleaning fluid to the web of printing material takes place cyclically in order to regulate the average amount of cleaning fluid applied.

10. Arrangement for cleaning guide rollers of a web-fed printing press with a web of printing material which is led over a plurality of guide rollers, particularly for carrying out the method as claimed in one of Claims 1 to 9, comprising an applicator device disposed before the guide rollers to be cleaned for the application of cleaning fluid to the web of material for printing, and also comprising for each guide roller to be cleaned a decelerating or driving device for producing a slippage between the running web of material for printing and the surface of the respective guide roller so that the contamination on the surface of the guide roller is wiped off and removed by the web of printing material which is laden with cleaning fluid and/or is dry, **characterised in that** the applicator device comprises a container (2) with cleaning fluid (3) and that the web of printing material is led along the container (2) in such a way that it is in direct contact with the cleaning fluid (3) located in the container (2) and as a result takes up cleaning fluid.

11. Arrangement as claimed in Claim 10, **characterised in that** the container (2) is provided with a supply (5) for cleaning fluid (3) and an overflow (7) for keeping the level (9) of cleaning fluid (3) constant.

12. Arrangement as claimed in Claim 11, **characterised in that** the container (2) is in communication with a collecting container (4) via the overflow (7) and the supply (5).

13. Arrangement as claimed in one of Claims 10 to 12, **characterised in that** the container (2) is provided with a resiliently deformable sealing lip (10) for contact with the web of material for printing (1).

14. Arrangement as claimed in Claim 13, **characterised in that** the sealing lip (10) can be set against the web of printing material (1) by pivoting of the container (2) about an axis (12) extending parallel to the plane of the web of printing material.

15. Arrangement as claimed in Claim 14, **characterised in that** with the sealing lip (1) just set against the web of printing material (1) this sealing lip is resiliently deformed and the container (2) is pivoted further towards the web of printing material (1) until the level (9) of cleaning fluid (3) in the container (2) is above the edge (11) of the sealing lip (10) abutting the web of printing material (1), whereby the level (9) of cleaning fluid (3) is set so that with. the sealing lip (10) withdrawn the level is below this edge (11) so long as the sealing lip (10) does not contact the web of printing material (1).

16. Arrangement as claimed in Claim 15, **characterised in that** the pivotable container (2) is integrated into a stationary housing (14) in such a way that when the container (2) is pivoted back the sealing lip (10) abuts an upper limit (15) of the housing (14) and thereby closes the housing (14).

17. Arrangement as claimed in Claim 12 and one of Claims 13 to 16, **characterised in that** a collecting lip (13) which is provided for further contact with the web of printing material (1) and is in communication with the collecting container (4) is disposed below the sealing lip (10).

18. Arrangement as claimed in Claims 16 and 17, **characterised in that** when the container (2) is pivoted back, for closure of the housing (14) the collecting lip (13) on the one hand abuts a lower limit (16) of the housing and on the other hand abuts the sealing lip (10).

19. Arrangement as claimed in one of Claims 13 to 18, **characterised in that** the sealing lip (10) has a straight or a toothed edge (11) for contact with the web of printing material (1).

20. Arrangement as claimed in one of Claims 13 to 19, **characterised in that** the sealing lip forms at least a part of the container wall directed towards the web of printing material (1) and the container (2) is provided on its end face with resiliently deformable or foldable walls (26, 27).

21. Arrangement as claimed in one of Claims 10 to 20, **characterised in that** the container (2) contains a ducting element (20) provided with radial openings for supplying cleaning fluid.

22. Arrangement as claimed in one of Claims 10 to 21, **characterised in that** the applicator device for regulating the cleaning fluid (3) applied to the web of printing material (1) is constructed in such a way that the direct contact between the web of printing material (1) and the cleaning fluid (3) located in the container (2) can take place cyclically.

23. Arrangement as claimed in one of Claims 10 to 22, **characterised in that** the applicator device comprises two containers (2) which are disposed opposite one another on both sides of the web of printing material (1).

## Revendications

1. Procédé pour le nettoyage de rouleaux-guides d'une machine rotative à bobines avec une bande de matériau à imprimer guidée sur un certain nombre de rouleaux-guides, du liquide de nettoyage étant appliqué sur la bande de matériau à imprimer et transporté par la bande de matériau à imprimer vers les rouleaux-guides à nettoyer, et les rouleaux-guides à nettoyer étant freinés ou accélérés lors de la circulation de la bande de matériau à imprimer, afin de produire un glissement entre la bande de matériau à imprimer et la surface du rouleau-guide respectif, de sorte que l'encrassement de la surface du rouleau-guide est essuyé et enlevé par la bande de matériau à imprimer chargée de liquide de nettoyage et/ou sèche,
**caractérisé en ce que** la bande de matériau à imprimer, afin d'appliquer le liquide de nettoyage, est guidée le long d'un récipient de liquide de nettoyage de telle sorte qu'elle entre en contact direct avec le liquide de nettoyage présent dans le récipient et recueille ainsi du liquide de nettoyage.

2. Procédé selon la revendication 1, **caractérisé en ce que** le niveau du liquide de nettoyage dans le récipient est maintenu constant au moyen d'un trop-plein et d'une alimentation en excès de liquide de nettoyage dans le récipient.

3. Procédé selon la revendication 1 ou 2, **caractérisé en ce que** le liquide de nettoyage atteint la bande de matériau à imprimer par l'intermédiaire d'une lèvre d'étanchéité élastiquement déformable, disposée sur le récipient.

4. Procédé selon la revendication 3, **caractérisé en ce que** la lèvre d'étanchéité est appliquée sous un angle aigu contre la bande de matériau à imprimer.

5. Procédé selon la revendication 3 ou 4, **caractérisé en ce que** la lèvre d'étanchéité est appliquée contre la bande de matériau à imprimer par pivotement du récipient autour d'un axe s'étendant parallèlement au plan de la bande de matériau à imprimer.

6. Procédé selon la revendication 5, **caractérisé en ce que**, lorsque la lèvre d'étanchéité vient d'être appliquée à plat contre la bande de matériau à imprimer, le pivotement du récipient en direction de la bande de matériau à imprimer est poursuivi, avec déformation élastique de la lèvre d'étanchéité, jusqu'à ce que le niveau du liquide de nettoyage dans le récipient se trouve au-dessus de l'arête de la lèvre d'étanchéité qui est appliquée contre la bande de matériau à imprimer, tandis que le niveau du liquide de nettoyage se trouve en dessous de cette arête si le récipient est pivoté de telle sorte que la lèvre d'étanchéité ne touche pas la bande de matériau à imprimer.

7. Procédé selon l'une des revendications 1 à 6, **caractérisé en ce que** le liquide de nettoyage est apporté au récipient simultanément en différents endroits répartis sur le volume du récipient et situés en dessous du niveau habituel.

8. Procédé selon l'une des revendications 1 à 7, **caractérisé en ce qu'**on utilise deux récipients de liquide de nettoyage, qui sont disposés en vis-à-vis de part et d'autre de la bande de matériau à imprimer.

9. Procédé selon l'une des revendications 1 à 8, **caractérisé en ce que** l'application du liquide de nettoyage sur la bande de matériau à imprimer s'effectue de manière cadencée, afin de réguler la quantité moyenne appliquée de liquide de nettoyage.

10. Dispositif pour le nettoyage de rouleaux-guides d'une machine rotative à bobines avec une bande de matériau à imprimer guidée sur un certain nombre de rouleaux-guides, notamment pour la mise en oeuvre du procédé selon l'une des revendications 1 à 9, comprenant un dispositif d'application, disposé avant les rouleaux-guides à nettoyer, pour appliquer du liquide de nettoyage sur la bande de matériau à imprimer, et comprenant, pour chaque rouleau-guide à nettoyer, un dispositif de freinage ou d'entraînement pour produire un patinage entre la bande circulante de matériau à imprimer et la surface du rouleau-guide respectif, afin d'essuyer et d'enlever l'encrassement de la surface du rouleau-guide par la bande de matériau à imprimer chargée de liquide de nettoyage et/ou sèche,
**caractérisé en ce que** le dispositif d'application comprend un récipient (2) de liquide de nettoyage (3), et **en ce que** la bande (1) de matériau à imprimer est guidée le long du récipient (2) de telle sorte qu'elle entre en contact direct avec le liquide de nettoyage (2) présent dans le récipient (2) et recueille ainsi du liquide de nettoyage (3).

11. Dispositif selon la revendication 10, **caractérisé en ce que** le récipient (2) est pourvu d'une alimentation (5) en liquide de nettoyage (3) et d'un trop-plein (7) pour maintenir constant le niveau (9) du liquide de nettoyage (3).

12. Dispositif selon la revendication 11, **caractérisé en ce que** le récipient (2) est relié à un récipient collecteur (4) par l'intermédiaire du trop-plein (7) et de l'alimentation (5).

13. Dispositif selon l'une des revendications 10 à 12, **caractérisé en ce que** le récipient (2) est pourvu d'une lèvre d'étanchéité (10) élastiquement déformable, prévue pour le contact avec la bande (1) de matériau à imprimer.

14. Dispositif selon la revendication 13, **caractérisé en ce que** la lèvre d'étanchéité (10) peut être appliquée contre la bande (1) de matériau à imprimer par pivotement du récipient (2) autour d'un axe (12) s'étendant parallèlement au plan de la bande de matériau à imprimer.

15. Dispositif selon la revendication 14, **caractérisé en ce que**, lorsque la lèvre d'étanchéité (10) vient d'être appliquée à plat contre la bande (1) de matériau à imprimer, le pivotement du récipient (2) en direction de la bande (1) de matériau à imprimer est poursuivi, avec déformation élastique de la lèvre d'étanchéité (10)_{,} jusqu'à ce que le niveau (9) du liquide de nettoyage (3) dans le récipient (2) se trouve au-dessus de l'arête (11) de la lèvre d'étanchéité (10) qui est appliquée contre la bande (1) de matériau à imprimer, le niveau (9) du liquide de nettoyage (3) étant réglé de telle sorte qu'il se trouve en dessous de cette arête (11) lorsque la lèvre d'étanchéité (10) est rangée, tant que la lèvre d'étanchéité (10) ne touche pas la bande (1) de matériau à imprimer.

16. Dispositif selon la revendication 15, **caractérisé en ce que** le récipient pivotant (2) est intégré dans un boîtier fixe (14) de telle sorte que la lèvre d'étanchéité (10), lorsque le récipient (2) est pivoté en retour, s'applique contre une délimitation supérieure (15) du boîtier (14) et ferme ainsi le boîtier (14).

17. Dispositif selon la revendication 12 et l'une des revendications 13 à 16, **caractérisé en ce qu'**une lèvre collectrice (13), reliée au récipient collecteur (4) et prévue pour un contact supplémentaire avec la bande (1) de matériau à imprimer, est disposée en dessous de la lèvre d'étanchéité (10).

18. Dispositif selon les revendications 16 et 17, **caractérisé en ce que** la lèvre collectrice (13), lorsque le récipient (2) est pivoté en retour, afin de fermer le boîtier (14), s'applique d'une part contre une délimitation inférieure (16) du boîtier (14) et d'autre part contre la lèvre d'étanchéité (10).

19. Dispositif selon l'une des revendications 13 à 18, **caractérisé en ce que** la lèvre d'étanchéité (10) présente une arête (11) rectiligne ou dentée pour le contact avec la bande (1) de matériau à imprimer.

20. Dispositif selon l'une des revendications 13 à 19, **caractérisé en ce que** la lèvre d'étanchéité (10) forme au moins une partie de la paroi du récipient qui est tournée vers la bande (1) de matériau à imprimer, et le récipient (2) est pourvu sur le côté frontal de parois (26, 27) élastiquement déformables ou repliables.

21. Dispositif selon l'une des revendications 10 à 20, **caractérisé en ce que** le récipient (2) contient un élément de guidage (20) pourvu d'ouvertures radiales, pour l'alimentation en liquide de nettoyage (3).

22. Dispositif selon l'une des revendications 10 à 21, **caractérisé en ce que** le dispositif d'application, afin de réguler le liquide de nettoyage (3) appliqué sur la bande (1) de matériau à imprimer, est conçu de telle sorte que le contact direct de la bande (1) de matériau à imprimer avec le liquide de nettoyage (3) présent dans le récipient (2) peut s'effectuer de façon cadencée.

23. Dispositif selon l'une des revendications 10 à 22, **caractérisé en ce que** le dispositif d'application comprend deux récipients (2), qui sont disposés en vis-à-vis de part et d'autre de la bande (1) de matériau à imprimer.
